# FASCICULE DE BREVET EUROPEEN

(11) **EP 2 689 297 B1**
(45) Date de publication et mention de la délivrance du brevet: **28.01.2015**
(21) Numéro de dépôt: 12716277.4
(22) Date de dépôt: 23.03.2012
(51) Int. Cl.: G04B 19/247

(54) **MECANISME D'AFFICHAGE D'UNE GRANDE DATE**
ANZEIGEMECHANISMUS ZUR ANZEIGE EINES GROSSDATUMS
DISPLAY MECHANISM FOR DISPLAYING A LARGE DATE

(30) Priorité: 23.03.2011 FR 1152404
(43) Date de publication de la demande: 29.01.2014
(73) Titulaire: Pequignet S.A., 25500 Morteau (FR)
(72) Inventeur: TRAN, Huy Van, CH-2300 La Chaux-de-Fonds (CH); PEREZ, Ludovic, F-25130 Villers-le-Lac (FR)
(74) Mandataire: Richard, François-Régis
(86) Numéro de dépôt international: PCT/EP2012/055269
(87) Numéro de publication internationale: WO 2012/127055

(56) Documents cités:
- EP-A1- 1 795 977
- WO-A1-01/77756
- repairwatches: "F.P.journe-Octa réserve de marche/Lune", Youtube , 2 juillet 2009 (2009-07-02), XP002665022, Extrait de l'Internet: URL:http://www.youtube.com/watch?v=avpb4XT MrPg&feature=related [extrait le 2011-12-01] cité dans la demande

## Description

### Domaine technique

La présente invention concerne un mécanisme d'affichage du quantième sous forme de grande date, pour mouvement horloger, comportant des premier et second disques concentriques, respectivement d'affichage des dizaines de quantième et d'affichage des unités de quantième, les premier et second disques étant respectivement solidaires de première et seconde étoiles présentant chacune une denture. Le mécanisme comporte en outre une roue programmée agencée pour entraîner les première et seconde étoiles en rotation.

### Etat de la technique

Des mécanismes de ce type ont déjà été divulgués.

A titre d'exemple, la demande de brevet WO 01/77756 A1, déposée au nom de Glashütter Uhrenbetrieb GmbH, décrit un tel mécanisme comprenant des premier et second disques, respectivement d'indication des dizaines de quantième et des unités de quantième. Ces deux disques sont concentriques, le premier disque, des dizaines, présentant un diamètre inférieur à celui du disque des unités et étant agencé à l'intérieur du second disque, des unités. Chacun des disques est solidaire d'une étoile destinée à être entraînée par une roue programmée.

Une difficulté technique principale de conception de ces mécanismes d'affichage d'une grande date réside dans le fait que chaque pas de la roue programmée doit être associé à un pas du disque des unités de quantième et à un pas du disque des dizaines de quantième.

Dans le cas du mécanisme de Glashütter Uhrenbetrieb GmbH, le disque des dizaines doit effectuer un quart de tour à chaque entraînement, aussi son étoile comprend elle quatre dents. En comparaison, le disque d'indication des unités doit tourner d'un dixième de tour à chaque entraînement et comprend dix dents. Ainsi, pour que la roue programmée puisse simultanément commander la rotation d'un quart de tour du disque des dizaines et d'un dixième de tour du disque des unités, elle comporte une denture associée à l'étoile des dizaines dont le rayon est notablement supérieur à celui de la denture associée à l'étoile des unités.

La pièce Octa Réserve de Marche commercialisée par la société des Montres Journe à Genève (dont un film de présentation est visible ici: http://www.youtube.com/watch?v=_Fp-jDqQS70&feature=related) présente un mécanisme d'affichage du quantième, sous forme de grande date, similaire à celui qui vient d'être décrit. Ce mécanisme présente toutefois une différence par rapport au précédent, en ce que le premier disque, des dizaines, présente un diamètre supérieur à celui du second disque, des unités, et est situé à l'extérieur de ce dernier. Pour répondre à la problématique énoncée ci-dessus en relation avec les différences de pas entre les deux disques, ce mécanisme prévoit que le disque des dizaines porte trois séries de chiffres 0 à 3 des dizaines de quantième. Ainsi, le pas du disque des dizaines est de un douzième de tour, tandis que celui du disque des unités est toujours de un dixième de tour. Une couronne programmée est associée aux étoiles pour assurer leur entraînement. La couronne présente une denture interne agencée pour entraîner l'étoile des unités et porte quatre plots agencés pour entraîner l'étoile des dizaines, l'étoile des dizaines présentant par conséquent une denture de rayon plus important que celle de l'étoile des unités.

Toutefois, la Demanderesse a relevé que ces mécanismes présentent un inconvénient commun, en termes de consommation énergétique.

En effet, le disque des unités de quantième est entraîné une fois par jour tandis que le disque des dizaines de quantième est entraîné une fois tous les dix jours environ. Chaque saut de chaque disque nécessite un apport énergétique permettant de vaincre la force d'un sautoir assurant le positionnement de l'étoile correspondante.

Ainsi, une fois tous les dix jours environ, les deux disques doivent être entraînés simultanément, ce qui signifie que la roue programmée, réalisant leur entraînement, doit disposer d'un couple suffisant à cet effet. En outre, lors du passage du 31 d'un mois au premier du mois suivant, seul le disque des dizaines doit être entraîné dans certains mécanismes. Or, l'entraînement de la roue programmée n'est pas différencié selon qu'elle doit entraîner seulement le disque des unités ou les deux disques à la fois.

Aussi, lorsqu'elle est entraînée une fois par jour, la roue programmée doit pouvoir disposer d'un couple suffisant pour pouvoir entraîner les deux disques simultanément et ce, même les jours où seul l'entraînement du disque des unités est nécessaire. Il en résulte une dissipation ou perte d'énergie mécanique dans ce mécanisme neuf jours sur dix.

### Divulgation de l'invention

Un but principal de la présente invention est de pallier l'inconvénient des mécanismes d'affichage d'une grande date connus de l'art antérieur, en proposant un tel mécanisme permettant de minimiser les pertes d'énergie mécanique relevées ci-dessus tout en offrant un résultat visuel attractif.

A cet effet, la présente invention concerne plus particulièrement un mécanisme d'affichage tel que décrit plus haut, caractérisé par le fait que la roue programmée porte des première et seconde dentures externes agencées pour coopérer respectivement, au moins indirectement, avec les première et seconde étoiles, la première denture présentant un diamètre inférieur à celui de la seconde denture.

De manière avantageuse, la denture de la première étoile présente un diamètre supérieur à celle de la seconde étoile.

Grâce à ces caractéristiques, le mécanisme d'affichage selon la présente invention nécessite un apport énergétique moindre que les mécanismes connus de l'art antérieur. En effet, le rayon plus faible de la denture des dizaines en référence à celui de la denture des unités, au niveau de la roue programmée, implique une consommation énergétique moindre pour assurer l'entraînement du disque des dizaines que pour assurer celui du disque des unités. Par conséquent, la somme de l'énergie mécanique totale nécessaire pour garantir l'entraînement simultané des deux disques est plus faible que dans le cas des mécanismes de l'art antérieur et, la quantité d'énergie mécanique dissipée inutilement neuf jours sur dix est réduite.

Selon un mode de réalisation préféré, le mécanisme d'affichage comporte un moyeu portant au moins indirectement le second disque et étant solidaire en rotation de la seconde étoile. En outre, une gorge annulaire est avantageusement ménagée sur la périphérie externe du moyeu pour définir un support pour la première étoile.

On peut également prévoir que le premier disque présente une première portion centrale, solidaire de la première étoile, et une seconde portion annulaire périphérique située dans un plan différent de celui de la portion centrale, de manière à définir un logement central de diamètre sensiblement supérieure à celui du second disque pour que ce dernier soit agencé dans le plan de la portion annulaire périphérique.

Grâce à ces caractéristiques, les deux chiffres constituant l'indication du quantième apparaissent au même niveau, dans un guichet adapté de la pièce d'horlogerie correspondante, contribuant à l'amélioration de la qualité perçue de cette dernière.

De manière préférée, la seconde étoile peut porter un canon sur lequel est engagé le moyeu. En outre, une vis peut être prévue, celle-ci étant destinée à être engagée dans le canon et dans un élément de bâti d'un mouvement horloger pour y monter les premier et second disques en rotation. Un tube à portée(s) peut également être interposé entre le canon et la vis.

Par ailleurs, la présente invention concerne également un mouvement horloger comportant un mécanisme d'affichage répondant aux caractéristiques qui viennent d'être mentionnées, ainsi qu'une pièce d'horlogerie comportant un tel mouvement horloger. Le cadre de l'invention est défini par les revendications annexées.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue de face simplifiée d'une partie d'un mouvement horloger selon la présente invention, et
- la figure 2 représente une vue en coupe transversale simplifiée selon la ligne de coupe II-II de la figure 1.

### Mode(s) de réalisation de l'invention

La figure 1 représente une vue de face simplifiée d'un mécanisme d'entraînement instantané pour mouvement horloger selon un premier mode de réalisation préféré de la présente invention. Plus précisément, le mécanisme représenté est destiné à commander l'affichage du quantième, sous forme de grande date, ainsi que du jour de la semaine.

A cet effet, le mécanisme comporte un rouage de finissage, reliant une base de temps à un organe moteur conventionnels (non représentés) et, entraînant une roue des heures 1 en rotation, à raison d'un tour complet toutes les 12 heures, à titre indicatif non limitatif.

La roue des heures 1 est reliée cinématiquement à un mobile 2 du mécanisme d'entraînement selon l'invention par l'intermédiaire d'un jeu de renvois 3, agencé en prise avec une première roue dentée 4 du mobile 2, de telle manière que cette dernière effectue un tour complet sur elle-même en 24 heures.

Le mobile 2 coopère avec un levier 6, dont le fonctionnement ne sera pas décrit en détail ici, pour incrémenter, instantanément et de manière sensiblement simultanée, les compteurs du quantième et du jour de la semaine toutes les 24 heures.

Le levier 6 comporte un premier bras 7 destiné à incrémenter un premier compteur des jours de la semaine 8 en transmettant des impulsions à un pignon 9, à sept dents, solidaire d'un disque 10 d'affichage des jours de la semaine.

Le levier 6 comporte par ailleurs un second bras 12 destiné à incrémenter un second compteur de quantième 13 en transmettant des impulsions à une roue programmée 14, ou roue de commande à deux étages, destinée à commander les déplacements de deux pignons ou étoiles 15 et 16, respectivement à dix et douze dents et solidaires de disques des unités et des dizaines de quantième 18 et 19, pour réaliser un affichage de type grande date.

Des ressorts sautoirs 20, 22, 24 et 26 sont prévus, de manière connue, pour assurer un bon positionnement angulaire des disques et de la roue de commande.

On notera également qu'un ressort 28 est formé intégralement avec le levier 6 pour assurer sa bonne coopération avec le mobile 2. Ce ressort 28 est disposé en appui contre une came 30, maintenue sur un élément de bâti du mouvement horloger au moyen d'une vis 31. La périphérie de la came 30 présente une succession de segments plus ou moins distants du centre de la came. La précontrainte que présente le ressort 28 peut ainsi être ajustée en fonction du segment contre lequel il est disposé en appui.

De manière notable, le disque d'indication des dizaines de quantième 19 présente un diamètre supérieur à celui du disque d'indication des unités de quantième 18 et est disposé à l'extérieur de ce dernier. En outre, l'étoile 16 des dizaines présente également un diamètre supérieur à celui de l'étoile 15 des unités.

Ainsi, la roue programmée 14, adjacente aux étoiles 15 et 16, présente des dentures 32, 34, respectivement des unités et des dizaines, de dimensions adaptées et présentant respectivement trente et quatre dents. Plus précisément, la denture des unités 32 présente un diamètre plus important que celui de la denture des dizaines 34.

Grâce à cette caractéristique, le moment de forces total que doit présenter la roue programmée 14 pour assurer l'entraînement simultané des deux disques 18 et 19 est inférieur à ce qu'il devrait être si sa denture 34 des dizaines présentait un diamètre plus important que celui de sa denture 32 des unités, comme c'est le cas des mécanismes de l'art antérieur.

Par conséquent, le mécanisme d'affichage selon la présente invention offre un avantage sur les mécanismes de l'art antérieur, en termes de consommation énergétique, comme cela a été relevé plus haut.

Dans l'exemple de réalisation illustré à titre non limitatif, on notera que le disque des unités 18 porte une seule série de chiffres compris entre 0 et 9, tandis que le disque des dizaines 19 porte trois fois la série de chiffres compris entre 0 et 3. Grâce à un choix adapté des dimensions des dentures 32, 34, des étoiles 15, 16 et des disques 18, 19, ainsi qu'à une conformation adaptée des différents sautoirs impliqués dans le fonctionnement du mécanisme, un pas d'un dixième de tour du disque 18 des unités correspond à un pas d'un douzième de tour du disque 19 des dizaines en cours d'opération.

La figure 2 représente une vue en coupe transversale simplifiée selon la ligne de coupe II-II de la figure 1, permettant d'apprécier certains détails de construction du mécanisme d'affichage selon la présente invention.

La roue programmée 14 comprend deux planches rivées l'une à l'autre, à titre indicatif non limitatif, pour définir les deux dentures 32 et 34 des unités et des dizaines.

La roue 14 est rendue solidaire du bâti du mouvement horloger, ici dans la platine 40, par l'intermédiaire d'une vis 42 coopérant avec un pied-vis 44 logé dans un trou adapté de la platine.

Le disque 18 des unités, interne, est rendu solidaire, par exemple chassé sur, un moyeu central 46, lui-même solidaire d'un mobile 48 formé de l'étoile 15 et d'un canon 50 s'étendant à partir de l'étoile pour définir un support pour le moyeu central.

Le mobile 48 repose par sa base sur la platine 40 en étant retenu axialement sur elle au moyen d'une vis 52 coopérant avec un pied-vis 54 logé dans un trou supplémentaire adapté de la platine. Un tube à portées 56 est interposé entre le canon 50 et la vis 52 pour garantir la libre rotation du mobile 48 autour de cette dernière.

Préalablement à l'assemblage du moyeu 46 sur le mouvement horloger, le disque des dizaines 19 est mis en place sur lui. En effet, le moyeu 46 présente une surface de guidage cylindrique 58 sur sa périphérie externe, délimitée par un épaulement 60 et, adaptée pour recevoir l'étoile des dizaines 16 de telle manière que cette dernière soit libre en rotation par rapport au moyeu 46. Une bague 62 de verrouillage est alors chassée sur le moyeu 46 pour retenir l'étoile des dizaines 19 en regard de la surface de guidage 58 en définissant une gorge annulaire.

Le disque des dizaines de quantième 19 est rendu solidaire, en étant par exemple chassé, de l'étoile des dizaines 16. Celui-ci présente une première portion centrale 64 sensiblement plane et dont le rayon maximal est légèrement supérieur au rayon du disque des unités 18. La portion centrale 64 est suivie d'une portion annulaire périphérique 66 située dans un plan différent de celui de la portion centrale. Plus précisément, une fois l'ensemble qui vient d'être décrit assemblé, la portion annulaire périphérique 66 se trouve sensiblement dans le même plan que le disque des unités 18.

Lorsque cet ensemble est assemblé, il est mis en place sur la platine, de la manière précédemment décrite.

Ce mode d'assemblage permet avantageusement de rendre indépendantes les dimensions des étoiles 15 et 16 par rapport aux positionnements relatifs des disques 18 et 19 des unités et des dizaines de quantième.

Ainsi, il est possible de mettre en oeuvre une étoile des dizaines 19 de diamètre plus important que celles utilisées en relation avec les mécanismes de l'art antérieur, pour limiter la dissipation d'énergie présentée plus haut et qui intervient environ neuf jours sur dix lors du changement de quantième.

La description qui précède s'attache à décrire un mode de réalisation particulier à titre d'illustration non limitative et, l'invention n'est pas limitée à la mise en oeuvre de certaines caractéristiques particulières qui viennent d'être décrites, comme par exemple la structure du mécanisme d'entraînement ou les formes représentées pour ses différents constituants.

En particulier, on notera que le mode de fixation de l'ensemble constitué des disques et de leurs étoiles assemblés, tel que décrit, n'est pas limitatif et pourra être réalisé différemment, comme par exemple en disposant l'ensemble sur un roulement à bille ou entre pierres, voire sur un tenon.

L'homme du métier ne rencontrera pas de difficulté particulière pour adapter le contenu de la présente divulgation à ses propres besoins et mettre en oeuvre un mécanisme d'affichage de type grande date comportant une roue programmée comportant une denture d'entraînement d'un disque des dizaines de quantième de diamètre plus faible que la denture d'entraînement d'un disque des unités de quantième, pour limiter la dissipation d'énergie mécanique, sans sortir du cadre de la présente invention qui est définie par les revendications annexées.

## Revendications

1. Mécanisme d'affichage du quantième sous forme de grande date, pour mouvement horloger, comportant des premier et second disques (19, 18) concentriques, respectivement d'affichage des dizaines de quantième et d'affichage des unités de quantième, ledit premier disque (19) présentant un diamètre supérieur à celui dudit second disque (18), lesdits premier et second disques étant respectivement solidaires de première et seconde étoiles (16, 15) présentant chacune une denture, le mécanisme comportant en outre une roue programmée (14) agencée pour entraîner lesdites première et seconde étoiles (16, 15) en rotation,
**caractérisé en ce que** ladite roue programmée (14) porte des première et seconde dentures externes (34, 32) agencées pour coopérer respectivement, au moins indirectement, avec lesdites première et seconde étoiles (16, 15), ladite première denture (34) présentant un diamètre inférieur à celui de ladite seconde denture (32).

2. Mécanisme selon la revendication 1, **caractérisé en ce que** la denture de ladite première étoile (16) présente un diamètre supérieur à celle de ladite seconde étoile (15).

3. Mécanisme selon la revendication 1 ou 2, **caractérisé en ce qu'**il comporte un moyeu (46) portant au moins indirectement ledit second disque (18) et étant solidaire en rotation de ladite seconde étoile (15), et **en ce qu'**une gorge annulaire (58, 60, 62) est ménagée sur la périphérie externe dudit moyeu pour définir une surface de guidage pour ladite première étoile (16).

4. Mécanisme selon l'une quelconque des revendications précédentes, **caractérisé en ce que** ledit premier disque (19) présente une première portion centrale (64), solidaire de ladite première étoile (16), et une seconde portion annulaire périphérique (66) située dans un plan différent de celui de ladite portion centrale, de manière à définir un logement central de diamètre sensiblement supérieure à celui dudit second disque (18) pour que ce dernier soit agencé dans le plan de ladite portion annulaire périphérique (66).

5. Mécanisme selon la revendication 3 ou 4, **caractérisé en ce que** ladite seconde étoile (15) porte un canon (50) sur lequel est engagé ledit moyeu (46).

6. Mécanisme selon la revendication 5, **caractérisé en ce qu'**il comporte une vis (52) destinée à être engagée dans ledit canon (50) et dans un élément de bâti (40) d'un mouvement horloger pour y monter lesdits premier et second disques (18, 19) en rotation.

7. Mécanisme selon la revendication 6, **caractérisé en ce qu'**un tube à portée(s) (56) est interposé entre ledit canon (50) et ladite vis (52).

8. Mouvement horloger comportant un mécanisme d'affichage du quantième selon l'une quelconque des revendications 1 à 7.

9. Mouvement horloger comportant un élément de bâti et un mécanisme d'affichage selon la revendication 6 ou 7, **caractérisé en ce que** ladite vis (52) est engagée dans ledit canon (50) de ladite seconde étoile (15) et étant rendu solidaire dudit élément de bâti (40).

10. Pièce d'horlogerie comportant un mouvement horloger selon la revendication 8 ou 9.

## Patentansprüche

1. Mechanismus zur Anzeige des Datums in Form eines Großdatums für ein Uhrwerk, der erste und zweite konzentrische Scheiben (19, 18) zur Anzeige der Datums-Zehnerstellen bzw. zur Anzeige der Datumseinheiten aufweist, wobei die erste Scheibe (19) einen größeren Durchmesser als derjenige der zweiten Scheibe (18) aufweist, wobei die erste und die zweite Scheibe mit ersten bzw. zweiten Sternen (16, 15) fest verbunden sind, die je eine Verzahnung aufweisen, wobei der Mechanismus außerdem ein programmiertes Rad (14) aufweist, das angeordnet ist, um den ersten und den zweiten Stern (16, 15) in Drehung zu versetzen,
**dadurch gekennzeichnet, dass** das programmierte Rad (14) erste und zweite äußere Verzahnungen (34, 32) trägt, die angeordnet sind, um zumindest indirekt mit den ersten bzw. zweiten Sternen (16, 15) zusammenzuwirken, wobei die erste Verzahnung (34) einen kleineren Durchmesser als derjenige der zweiten Verzahnung (32) aufweist.

2. Mechanismus nach Anspruch 1, **dadurch gekennzeichnet, dass** die Verzahnung des ersten Sterns (16) einen größeren Durchmesser als diejenige des zweiten Sterns (15) aufweist.

3. Mechanismus nach Anspruch 1 oder 2, **dadurch gekennzeichnet, dass** er eine Nabe (46) aufweist, die zumindest indirekt die zweite Scheibe (18) trägt und in Drehung fest mit dem zweiten Stern (15) verbunden ist, und dass eine ringförmige Rille (58, 60, 62) auf dem Außenumfang der Nabe ausgespart ist, um eine Führungsfläche für den ersten Stern (16) zu definieren.

4. Mechanismus nach einem der vorhergehenden Ansprüche, **dadurch gekennzeichnet, dass** die erste Scheibe (19) einen ersten zentralen Abschnitt (64), fest mit dem ersten Stern (16) verbunden, und einen zweiten ringförmigen Umfangsabschnitt (66) aufweist, der sich in einer anderen Ebene als der zentrale Abschnitt befindet, um eine zentrale Aufnahme mit einem Durchmesser zu definieren, der deutlich größer als derjenige der zweiten Scheibe (18) ist, damit letztere in der Ebene des ringförmigen Umfangsabschnitts (66) angeordnet ist.

5. Mechanismus nach Anspruch 3 oder 4, **dadurch gekennzeichnet, dass** der zweite Stern (15) ein Rohr (50) trägt, auf das die Nabe (46) aufgesetzt ist.

6. Mechanismus nach Anspruch 5, **dadurch gekennzeichnet, dass** er eine Schraube (52) aufweist, die dazu bestimmt ist, in das Rohr (50) und in ein Gestellelement (40) eines Uhrwerks eingeführt zu werden, um dort die erste und zweite Scheibe (18, 19) drehend zu montieren.

7. Mechanismus nach Anspruch 6, **dadurch gekennzeichnet**, eine Röhre mit Auflagefläche(n) (56) zwischen das Rohr (50) und die Schraube (52) eingefügt ist.

8. Uhrwerk, das einen Anzeigemechanismus des Datums nach einem der Ansprüche 1 bis 7 aufweist.

9. Uhrwerk, das ein Gestellelement und einen Anzeigemechanismus nach Anspruch 6 oder 7 aufweist, **dadurch gekennzeichnet, dass** die Schraube (52) in das Rohr (50) des zweiten Sterns (15) eingefügt und mit dem Gestellelement (40) fest verbunden ist.

10. Uhr, die ein Uhrwerk nach Anspruch 8 oder 9 aufweist.

## Claims

1. A display mechanism for displaying the date in large date form, for a timepiece movement, comprising first and second concentric disks (19, 18), respectively for displaying the tens of the date and for displaying the units of the date, said first disk (19) having a diameter greater than that of said second disk (18), said first and second disks being respectively attached to first and second star wheels (16, 15) each having teeth, the mechanism also comprising a programmed wheel (14) arranged to drive said first and second star wheels (16, 15) in rotation,
**characterized in that** said programmed wheel (14) bears first and second outer teeth (34, 32) arranged to cooperate respectively, at least indirectly, with said first and second star wheels (16, 15), said first teeth (34) having a diameter less than that of said second teeth (32).

2. The mechanism as claimed in claim 1, **characterized in that** the teeth of said first star wheel (16) have a diameter greater than that of said second star wheel (15).

3. The mechanism as claimed in claim 1 or 2, **characterized in that** it comprises a hub (46) at least indirectly bearing said second disk (18) and being attached in rotation to said second star wheel (15), and **in that** an annular groove (58, 60, 62) is formed on the outer periphery of said hub to define a guiding surface for said first star wheel (16).

4. The mechanism as claimed in any one of the preceding claims, **characterized in that** said first disk (19) has a first central portion (64), attached to said first star wheel (16), and a second peripheral annular portion (66) situated in a plane different from that of said central portion, so as to define a central housing with a diameter substantially greater than that of said second disk (18) for the latter to be arranged in the plane of said peripheral annular portion (66).

5. The mechanism as claimed in claim 3 or 4, **characterized in that** said second star wheel (15) bears a bush (50) on which said hub (46) is fitted.

6. The mechanism as claimed in claim 5, **characterized in that** it comprises a screw (52) intended to be fitted in said bush (50) and in a frame element (40) of a timepiece movement in order to mount said first and second disks (18, 19) in rotation therein.

7. The mechanism as claimed in claim 6, **characterized in that** a tube with seating(s) (56) is interposed between said bush (50) and said screw (52).

8. A timepiece movement comprising a mechanism for displaying the date as claimed in any one of claims 1 to 7.

9. A timepiece movement comprising a frame element and a display mechanism as claimed in claim 6 or 7, **characterized in that** said screw (52) is fitted in said bush (50) of said second star wheel (15) and is attached to said frame element (40).

10. A timepiece comprising a timepiece movement as claimed in claim 8 or 9.
